# DEMANDE DE BREVET EUROPEEN

(11) **EP 4 707 950 A1**
(43) Date de publication de la demande: **11.03.2026**
(21) Numéro de dépôt: 24199008.4
(22) Date de dépôt: 06.09.2024
(51) Int. Cl.: G04B 31/04

(54) **PALIER POUR UN AXE D'UN COMPOSANT HORLOGER**

(71) Demandeur: ETA SA Manufacture Horlogère Suisse, 2540 Grenchen (CH)
(72) Inventeur: RUCHTI, Cyril, 1400 Yverdon-les-Bains (CH)
(74) Mandataire: ICB SA

(57) **Abrégé**

Un aspect de l'invention concerne un palier (1) pour un axe d'un composant horloger comprenant un corps de palier (2) comportant une enceinte délimitée par une paroi périphérique (20) dudit palier formant un trou traversant (8), ledit trou (8) comprenant un assemblage compact (10) sous contrainte comportant un premier organe élastique (3) et un ensemble (27) comportant un espace de stockage (33) de fluide (31) constitué d'un deuxième organe élastique (6), d'un élément de pivot (5) et d'un élément de contre-pivot (4), ledit premier organe élastique (3) étant monté dans un premier orifice (9a) du trou traversant (8) en étant fixé dans des ouvertures traversantes ménagées dans ladite paroi périphérique, ledit premier organe (3) étant configuré pour au moins amortir élastiquement des chocs axiaux, et dans ledit ensemble (27), dans ce palier (1) seul le deuxième organe élastique (6) de cet assemblage (10) est fixé à ladite paroi périphérique (20).

## Description

### Domaine technique de l'invention

Des modes de réalisation de la présente invention concernent un palier pour un axe de composant horloger, notamment un palier amortisseur de choc, pour un axe d'un composant horloger. L'invention se rapporte également à un mouvement horloger muni d'un tel palier. L'invention concerne encore une pièce d'horlogerie comprenant un tel palier et/ou un tel mouvement horloger.

### Arrière-plan technologique

Dans les pièces d'horlogerie, les axes des composants horlogers ont généralement des pivots à leurs extrémités qui tournent dans des paliers montés dans des ébauches, telles que des platines ou des ponts. Pour certains composants horlogers, en particulier les balanciers, il est d'usage d'équiper les paliers d'un mécanisme amortisseur de choc. En effet, comme les pivots d'axes de ces balanciers sont généralement fins et que les masses de ces balanciers sont relativement élevées, les pivots peuvent casser sous l'effet d'un choc en l'absence de mécanismes amortisseurs.

Dans l'état de la technique, un palier amortisseur conventionnel comprend communément un coussinet tel qu'une pierre percée muni d'un trou traversant formant un élément de guidage axial et radial pour le pivot. Une telle pierre est chassée dans un support de palier, appelé communément chaton, sur lequel est monté une pierre contre-pivot formant une butée axiale pour le pivot. Ce chaton est prévu pour transformer tout ou partie d'un choc radial en choc axial. Un tel chaton est maintenu en appui contre le fond d'un corps de palier par des moyens élastiques, généralement un ressort amortisseur, agencé pour exercer une contrainte axiale sur la partie supérieure de la pierre contre-pivot. Ce pivot de l'axe 28 est inséré dans le trou traversant de la pierre percée. Un tel palier permet d'absorber les chocs, l'ensemble formé du chaton, de la pierre percée, et de la pierre de contre-pivot, pouvant se déplacer grâce au ressort amortisseur.

Cependant, un des inconvénients majeurs d'un tel palier est lié à son manque de robustesse, du fait notamment du vieillissement du lubrifiant qu'il comprend ou encore à son usure dans le temps, altérant ainsi son fonctionnement qui devient alors moins fiable. De ce fait, un tel palier ne permet plus de garantir en cas de choc un recentrage radial parfait de l'axe de ce balancier, ce recentrage étant souvent aléatoire. En effet, la problématique réside ici dans le fait que la marche du mouvement est réglée à un instant T, dans une configuration d'antichoc donnée. Consécutivement à un choc, la configuration du palier change du fait par exemple d'un recentrage imparfait et le réglage de la marche effectué préalablement n'est alors plus optimal. En d'autres termes, la position de l'axe de balancier impacte directement la marche du mouvement, il est donc nécessaire pour une meilleure stabilité chronométrique, de s'affranchir de ce défaut de recentrage.

### Résumé de l'invention

Un des buts de l'invention est de proposer un palier pour une pièce d'horlogerie de faible encombrement permettant de toujours repositionner de manière extrêmement efficace l'axe d'un composant horloger tout en garantissant une lubrification en toute circonstance.

Un autre but de l'invention est de proposer un palier permettant de positionner de manière répétable l'axe d'un composant horloger.

À cet effet, l'invention concerne un palier pour un axe d'un composant horloger comprenant un corps de palier comportant une enceinte délimitée par une paroi périphérique dudit palier formant un trou traversant, ledit trou comprenant un assemblage compact sous contrainte comportant un premier organe élastique et un ensemble comportant un espace de stockage de fluide constitué d'un deuxième organe élastique, d'un élément de pivot et d'un élément de contre-pivot, ledit premier organe élastique étant monté dans un premier orifice du trou traversant en étant fixé dans des ouvertures traversantes ménagées dans ladite paroi périphérique, ledit premier organe étant configuré pour au moins amortir élastiquement des chocs axiaux, et dans ledit ensemble :
- le deuxième organe élastique est agencé entre le premier organe élastique et un deuxième orifice dudit trou, ledit deuxième organe étant configuré pour au moins amortir élastiquement des chocs radiaux ;
- l'élément de pivot est prévu pour pivoter ledit axe du composant horloger, ledit élément étant agencé dans une zone centrale du deuxième organe élastique en étant positionné en regard du deuxième orifice par lequel ledit axe dudit composant est susceptible d'être introduit dans ledit trou ; et
- l'élément de contre-pivot est intercalé entre les premier et deuxième organes élastiques qui est prévu pour réceptionner une partie terminale dudit axe du composant, cet élément de contre-pivot comprenant un corps monobloc formé d'une partie centrale et d'une partie périphérique, la partie centrale comprenant première zone de maintien de ce corps dans le corps de palier qui est configurée pour coopérer avec le premier organe élastique ;
dans ce palier seul le deuxième organe élastique de cet assemblage est fixé à ladite paroi périphérique.

Dans d'autres modes de réalisation :
- la partie centrale de l'élément de contre-pivot comprend une cavité agencée en regard de l'élément de pivot, une section de la cavité ayant une de forme essentiellement similaire à celle de la lettre « M » ;
- la partie centrale de l'élément de contre-pivot comprend une cavité agencée en regard de l'élément de pivot, ladite cavité comprenant une zone de réception plane d'une extrémité dudit axe comprise dans une partie centrale de cette cavité ;
- la partie centrale de l'élément de contre-pivot comprend une cavité agencée en regard de l'élément de pivot, ladite cavité comprenant une creusure comportant des première et deuxième parois, ladite creusure entourant la zone de réception ;
- la zone de réception plane est agencée au-dessus de l'élément de pivot en recouvrant partiellement son sommet, notamment une partie centrale de ce sommet ;
- la creusure comprend une première paroi agencée au-dessus de l'élément pivot en recouvrant partiellement son sommet, notamment une partie périphérique de ce sommet ;
- la zone de réception et une première paroi de la creusure forme un angle aigu agencé en regard d'une deuxième paroi de cette creusure ;
- les première et deuxième parois de ladite creusure forment un angle obtus agencé en regard de l'élément pivot et du deuxième organe élastique ;
- l'espace de stockage de fluide forme une interface des éléments de contre-pivot et de pivot ;
- l'espace de stockage de fluide, notamment d'un liquide lubrifiant, est défini entre le sommet de l'élément pivot, la zone de réception et la première paroi de la creusure ;
- la partie périphérique comprend une deuxième zone de maintien du corps de l'élément de contre-pivot dans le corps de palier, cette deuxième zone de maintien étant configurée pour prendre appui sur tout un pourtour d'une face supérieure plane du deuxième organe élastique ;
- la deuxième zone de maintien prend appui uniquement sur le pourtour de la face supérieure plane du deuxième organe élastique sous l'action d'une force appliquée par le premier élément élastique sur la première zone de maintien ;
- les première et deuxième zones de maintien ainsi que la zone de réception sont comprises respectivement dans des plans distincts qui sont parallèles entre eux ;
- la partie centrale et la partie périphérique forment respectivement un sommet et une base de l'élément de contre-pivot ;
- l'élément de contre-pivot est monté mobile axialement dans le trou traversant par rapport à un axe de révolution de ce trou ;
- la partie centrale de l'élément de contre-pivot est configurée pour s'introduire dans le premier orifice du trou traversant lors d'un choc susceptible d'être subi par le composant horloger ;
- la partie périphérique de l'élément de contre-pivot comprend une zone de dégagement configurée pour coopérer avec le premier organe élastique lors d'un choc susceptible d'être subi par le composant horloger ;
- la partie de l'élément de pivot agencée dans la cavité fait saillie de la zone centrale du deuxième organe élastique, cette partie comprenant une surface externe qui est positionnée au voisinage de la zone de réception et d'une première paroi de la cavité ;
- le premier organe élastique est configuré pour se déformer essentiellement axialement par rapport à un axe de révolution du trou traversant ;
- le premier organe élastique comprend des éléments de fixation de cet organe dans le trou traversant et des éléments de contrainte destinés à appuyer sur la première zone de maintien de la partie centrale de l'élément de contre-pivot et des éléments de liaison reliant les éléments de contrainte et les éléments de fixation entre eux ;
- le deuxième organe élastique comprend une partie de liaison de cet organe dans le trou traversant et une partie fixation de l'élément de pivot dans une zone centrale de cet organe, lesdites parties de liaison et de fixation étant reliées l'une à l'autre par au moins un élément élastique de cet organe ;
- le deuxième organe élastique est monté fixe dans le corps de palier ;
- le deuxième organe élastique est configuré pour se déformer essentiellement radialement par rapport à un axe de révolution du trou traversant ;
- le corps de palier, le trou traversant, les premier et deuxième organes élastiques, l'élément de contre-pivot et l'élément de pivot ont des axes de révolution qui sont confondues avec un axe central du palier ;
- l'élément de contre-pivot est fabriqué en un matériau transparent ou translucide ;
- la zone de réception est plane et polie.

Un autre aspect de l'invention concerne un mouvement horloger muni d'un tel palier.

Un autre aspect de l'invention concerne une pièce d'horlogerie comprenant un tel mouvement horloger.

### Brève description des figures

D'autres caractéristiques et avantages de l'invention apparaîtront plus clairement à la lecture de la description suivante d'un mode de réalisation particulier de l'invention, donné à titre de simple exemple illustratif et non limitatif, et des figures annexées, parmi lesquelles :
- la figure 1 est une vue en perspective d'un palier pour un axe d'un composant horloger, selon un mode de réalisation de l'invention ;
- la figure 2 est une vue de dessus du palier représenté sur la figure 1, selon le mode de réalisation de l'invention ;
- la figure 3 est une vue en coupe selon un axe III-III du palier représenté sur la figure 2, selon le mode de réalisation de l'invention ; et
- la figure 4 est une vue éclatée de toutes les pièces formant le palier, selon le mode de réalisation de l'invention.

### Description détaillée de l'invention

Les figures 1 à 4 illustrent un mode de réalisation d'un palier 1 pour un axe d'un composant horloger. Un tel composant horloger et ce palier 1 peuvent faire partie d'un mécanisme horloger d'un mouvement horloger tel qu'un mouvement électromécanique ou encore un mouvement mécanique. Ce mouvement est compris dans une pièce d'horlogerie telle qu'une montre en particulier une montre bracelet. On notera que le mécanisme horloger peut être un oscillateur de type balancier-spiral pourvu d'un balancier et d'un ressort.

Ce palier 1 également nommé « *palier horloger* » ou « *palier antichoc* » ou encore « *palier amortisseur* », est particulièrement adapté au pivotement d'un axe, notamment d'un pivot d'axe 32, et aussi pour assurer/garantir la lubrification de ce pivot d'axe 32 de ce dernier. Ce pivot d'axe 32 est une extrémité 32 de cet axe ou encore une partie terminale 32 d'un tel axe. Un tel axe 28 est de préférence en un matériau métallique, céramique ou encore en verre. Cet axe aussi appelé « axe *de rotation* » ou « axe *de pivotement* » ou encore « *arbre* » peut être un axe d'un composant horloger encore appelé « *axe d'un mobile tournant* » tel qu'un tigeron de balancier lorsque le mécanisme horloger est un oscillateur.

Un tel palier 1 est effectivement configuré pour :
- guider en rotation l'axe du composant horloger ; et/ou
- arrêter en translation cet axe ; et/ou
- assurer la lubrification de cet axe et en particulier de la partie de cet axe qui est agencée dans le palier 1.

On notera qu'un tel guidage en rotation de cet axe est réalisé autour de l'axe central A1 de ce palier 1 autrement appelé axe A1 du palier monté. Un tel palier 1 participe en particulier à limiter les déplacements en translation axiale et/ou radiale par rapport à l'axe A1 de cet axe du composant horloger.

On comprend que le guidage de l'axe 28 de ce composant horloger est lié aux déplacements de ce composant par rapport à l'axe A1. Dans ce contexte, ces déplacements sont limités en translation axiale et/ou radiale grâce à ce palier 1.

Un tel palier 1 est prévu pour être assemblé ou solidarisé à une ébauche du mouvement horloger tel qu'un pont, par exemple un pont de balancier, ou encore une platine. Ce palier 1 peut alternativement être formé directement dans le corps d'une platine ou d'un pont, par exemple par usinage.

En référence à la figure 4 le palier 1 comprend un corps de palier 2 qui est configuré pour recevoir un assemblage compact 10 constitué des composants suivants : un premier organe élastique 3 et un ensemble 27 comprenant un espace de stockage 33 de fluide ou encore un réservoir de fluide, notamment d'un fluide 31 tel qu'un liquide lubrifiant. Cet ensemble 27 comprend un deuxième organe élastique 6, un élément de pivot 5 et un élément de contre-pivot 4. Dans cet ensemble 27, cet espace de stockage 33 forme une interface ou encore une jonction entre l'élément de contre-pivot 4 et l'élément de pivot 5. Autrement dit, cet espace de stockage 33 du fluide 31 forme une interface entre une zone de réception 25 du pivot d'axe 32 de l'élément de contre-pivot 4 et le sommet 30 de l'élément de pivot 5. On notera que cet espace de stockage 33 est défini par la présence du fluide 31 qui est confiné dans cet espace 33. On comprend ainsi que cet espace de stockage 33 ou le fluide 31 qui y est stocké, forme cette interface ou une unique interface de l'élément de contre-pivot 4 et l'élément de pivot 5 dans ce palier 1.

En d'autres termes le fluide 31 compris dans cet espace de stockage 33, forme cette interface ou l'unique interface de l'élément de contre-pivot 4 et l'élément de pivot 5. Plus précisément ce fluide compris dans cet espace de stockage 33 :
- est ou définit ou constitue une limite commune à l'élément de contre-pivot 4 et l'élément de pivot 5 ; ou
- est ou définit ou constitue la limite commune à la zone de réception 25 du pivot d'axe 32 de l'élément de contre-pivot 4 et le sommet 30 de l'élément de pivot 5 ; ou
- est ou définit ou constitue la limite commune à la zone de réception 25 et la première paroi 29a de la creusure 26 et le sommet 30 de l'élément pivot 5 ; ou
- est ou définit ou constitue une surface séparant les deux éléments de contre-pivot 4 et de pivot 5 ; ou
- est ou définit ou constitue la surface séparant la zone de réception 25 du pivot d'axe 32 de l'élément de contre-pivot 4, et le sommet 30 de l'élément de pivot 5 ; ou
- est ou définit ou constitue la surface séparant la zone de réception 25 et la première paroi 29a de la creusure 26 et le sommet 30 de l'élément pivot 5.

Ce corps de palier 2 comprend une enceinte dans laquelle cet assemblage est agencé. Une telle enceinte est délimitée par une paroi périphérique 20 de ce palier de manière à former un trou traversant 8. En référence à la figure 3, un tel trou traversant 8 aussi appelé « *trou central traversant* », s'étend selon une direction parallèle à celle d'un axe de révolution A2 de ce corps de palier 2 aussi appelé axe du bloc.

Un tel trou traversant 8 comprend à chacune de ses extrémités des premier et deuxième orifices 9a, 9b. On notera que le premier orifice 9a présente une section qui est de préférence supérieure à la section du deuxième orifice 9b. Ainsi que nous le verrons par la suite, le premier orifice 9a est configuré pour participer au montage du premier organe élastique 3 dans le trou traversant 8 et le deuxième orifice 9b est configuré quant à lui pour permettre l'introduction de l'axe du composant horloger dans ce même trou 8.

Dans ce corps de palier 2, le trou traversant 8 comprend un axe de révolution A3 aussi appelé axe du trou 8, qui est confondu avec l'axe central A1 du palier 1. Un tel trou traversant 8 a une géométrie de révolution autour de cet axe A3 qui forme l'enceinte de ce corps de palier 2. On notera que cette enceinte correspond au volume défini dans le corps de palier 2 par la paroi périphérique 20 de ce trou traversant 8 visible sur la figure 4. Dans cette configuration, une telle enceinte s'étend donc entre les premier et deuxième orifices 9a, 9b qui font partie d'un tel logement.

Dans ce palier 1, le trou traversant 8 est configurée pour recevoir ou pour participer à l'agencement, ou au montage, de l'assemblage compact 10 dans le corps de palier 2. Dans cette configuration, l'assemblage compact 10 comprend des zones de montage 11a, 21a, 22a, 22b prévues pour coopérer avec une surface interne 24 de la paroi périphérique 20 du trou traversant 8 afin d'assurer l'agencement de cet assemblage 10 compact dans le corps de palier 2. De telles zones de montage 11a, 21a, 22a, 22b sont comprises dans/sur les premier et deuxième organes élastiques 3, 6 de cet assemblage 10. Dans une variante, ces zones de montage 11a, 21a, 22a, 22b sont comprises exclusivement dans/sur les premier et deuxième organes élastiques 3, 6. Autrement dit, ces zones de montage 11a, 21a, 22a, 22b sont les seules parties de cet assemblage compact 10 qui réalisent/assurent son montage dans le corps de palier 2 pour former le palier 1. Comme nous le verrons par la suite, ces zones de montage 11a, 21a, 22a, 22b coopèrent avec ce corps de palier 2 en prenant appui et/ou en étant fixées à ce corps 2.

Dans cet assemblage, l'élément de pivot 5, l'élément de contre-pivot 4, le premier organe élastique 3 et le deuxième organe élastique 6 comprennent respectivement des axes centraux A4, A5, A6, A7. Ces axes référencés A4, A5, A6, A7 sont confondus avec les axes A1, A2, A3 respectivement du palier 1, du corps de palier 2 et du trou traversant 8 lorsque l'assemblage compact 10 est monté dans le corps de palier 2.

Ainsi que nous l'avons évoqué, cet assemblage compact 10 est constitué par le premier organe élastique 3 et l'ensemble 27 comprenant cet espace de stockage 33 de fluide 31.

Le premier organe élastique 3 qui est par exemple un élément élastique de type ressort de rappel, est prévu pour rappeler élastiquement et replacer axialement de manière adéquate l'élément de contre-pivot 4 et par la même l'axe du composant horloger au sein du trou 8 du corps de palier 2 à l'issue d'un choc sensiblement axial subi par la pièce d'horlogerie, en particulier subi par le mouvement horloger de cette pièce. Autrement dit, le premier organe élastique 3 est configuré pour se déformer essentiellement axialement par rapport à l'axe de révolution A3 du trou traversant 8. En d'autres termes, ce premier organe 3 est configuré pour réaliser un repositionnement axial de l'axe du composant horloger toujours au même endroit en étant construit de manière à absorber les chocs sensiblement axiaux. On comprend donc que cet organe 3 est configuré pour placer axialement par rapport à l'axe de révolution référencé A3, l'axe du composant horloger dans sa position initiale ou de repos en réponse à ces chocs.

Un tel premier organe élastique 3 est solidarisé ou fixé au corps de palier 2. Plus précisément, ce premier organe élastique 3 est monté dans le premier orifice 9a du trou traversant 8. Pour ce faire, ce premier organe élastique 3 comporte au moins élément de liaison 11c, au moins un élément de contrainte 11b et au moins un élément de fixation 11a qui sont reliés entre eux.

Plus précisément, cet organe 3 comprend des éléments de fixation 11a encore appelés « *éléments de solidarisation* » qui sont configurés pour être agencés dans des ouvertures 12 ménagées dans la partie de la paroi périphérique 20 localisée dans ce premier orifice 9a du trou 8. En référence à la figure 4, ce premier organe 3 comprend deux éléments de fixation 11a. Chaque élément de fixation 11a est configuré pour être agencé dans l'ouverture correspondante 12 de cette paroi périphérique 20 afin de participer au montage de ce premier organe élastique 3 dans ce trou 8. On notera que ces éléments de fixation 11a font partie des zones de montage 11a, 21a, 22a, 22b de l'assemblage 10 dans le corps de palier 2 évoquées précédemment.

Le premier organe élastique 3 comprend aussi des éléments de contrainte 11b qui sont en contact avec l'élément de contre-pivot 4 de l'ensemble 27. Plus précisément, les éléments de contrainte 11b sont destinés à appuyer sur une première zone de maintien comprise sur une face externe 14b d'une partie centrale 13a de l'élément de contre-pivot 4 en particulier sur un sommet 13d de cet élément de contre-pivot 4. Ces éléments de contrainte 11b sont configurés pour appliquer à cet élément de contre-pivot 4 un effort de rappel essentiellement axial, en particulier une force axiale et élastique. En référence à la figure 4, on notera que ce premier organe élastique 3 comprend de préférence deux éléments de contrainte 11b.

Le premier organe élastique 3 comporte également des éléments de liaison 11c reliant les éléments de contrainte 11b et les éléments de fixation 11a entre eux. Dans ce premier organe élastique 3, ces éléments de liaison 11c sont au nombre de deux comme cela est visible sur la figure 4. Ces éléments de liaison 11c définissent un espace dans lequel le sommet 13d de l'élément de contre-pivot 4 est susceptible d'être agencé.

Dans l'ensemble 27 de cet assemblage compact 10, l'élément de contre-pivot 4 est prévu pour réceptionner le pivot d'axe 32 (ou l'extrémité 32 de l'axe 28 du composant horloger correspondant au bout du pivot, ou pour constituer une butée pour la partie terminale 32 de cet axe 28. Dans le trou traversant 8, l'élément de contre-pivot 4 est intercalé entre les premier et deuxième organes élastiques 3, 6. Un tel élément de contre-pivot 4 est monté mobile axialement et radialement dans un tel trou traversant 8 par rapport à l'axe de révolution A3 de ce trou 8.

Cet élément de contre-pivot 4 comprend un corps monobloc de préférence transparent ou translucide. Ce corps est constitué de la partie centrale 13a et d'une partie périphérique 13b ainsi que de faces interne et externe 14a, 14b. On notera que dans cet élément 4, la partie centrale 13a est entourée par la partie périphérique 13b. Un tel élément de contre-pivot 4 comprend une zone de décrochement 13c qui relie les parties centrale et périphérique 13a, 13b entre elles et qui est visible sur la surface externe 14b de cette élément 4 illustrée sur les figures 3 et 4. Dans cette configuration, de telles parties centrale et périphérique 13a, 13b comprennent respectivement le sommet 13d et une base 13b de l'élément de contre-pivot 4.

Dans la face interne 14a de cet élément de contre-pivot 4, la partie centrale 13a comprend une cavité 15 agencée en regard de l'élément de pivot 5, visible sur la figure 3. On notera qu'une telle cavité 15 peut être réalisée par usinage notamment par usinage conventionnel avec outil au diamant ou encore par usinage laser. Comme on le verra par la suite, cette cavité 15 est configurée pour recevoir/accueillir une partie de l'élément de pivot 5. Une telle cavité 15 a une section présentant une forme essentiellement similaire à celle de la lettre M.

Plus précisément, une telle cavité 15 comprend :
- une zone de réception 25 du pivot d'axe 32 compris dans un fond 16 de cette cavité 15 ; et/ou
- ladite zone de réception 25 étant comprise dans une portion de la face interne 14a située dans la partie centrale 13a de l'élément contre-pivot 4 ; et/ou
- ladite zone de réception 25 étant plane ; et/ou
- ladite zone de réception 25 étant de préférence polie ; et/ou
- ladite zone de réception 25 étant de préférence perpendiculaire aux axes A1, A2 A3, A4, A5, A6, A7, ou perpendiculaire à l'axe de pivotement ; et/ou
- ladite zone de réception 25 étant localisée dans une zone centrale de la portion de la face interne 14a située dans la partie centrale 13a ; et/ou
- une creusure 26 entourant cette zone de réception 25 ; et/ou
- ladite creusure 26 s'étendant dans la portion de la face interne 14a située dans la partie centrale 13a autour de la zone de réception 25.

Cette zone de réception 25 et la creusure 26 constituent un fond 16 en relief de cette cavité 15. Plus particulièrement, cette creusure 26 est constituée de deux parois internes 29a, 29b. Ces première et deuxième parois 29a, 29b sont contiguës et forment ensemble un angle de préférence obtus. Cet angle est agencé en regard de l'élément pivot 5 et du deuxième organe élastique 6.

Dans cette configuration, la première paroi 29a forme avec la zone de réception 25 un angle α aigu qui est compris entre 0 et 45 degrés et est de préférence de 25 degrés. Un tel angle α est agencé en regard de la deuxième paroi 29b.

Dans cette ensemble 27, la zone de réception 25 est agencée au-dessus de l'élément pivot 5 en recouvrant partiellement son sommet 30, notamment une partie centrale de ce sommet 30 qui comprend un trou central 17 de cet élément de pivot 5. On notera que la totalité de cette zone 25 recouvre la partie centrale de ce sommet 30. S'agissant de la première paroi 29a elle est quant à elle agencée au-dessus de cet élément pivot 5 en recouvrant partiellement son sommet 30, notamment la partie périphérique de ce sommet 30.

Dans cette configuration, on notera que le fluide 31 s'écoule de l'espace de stockage 33 dans ce trou central 17 afin de maintenir une lubrification continue/permanente/constante du pivot d'axe 32 positionnée dans ce trou traversant 17. Ce trou 17 est de préférence l'unique zone de passage ou d'évacuation ou de diffusion du fluide de cet espace de stockage 33.

Par ailleurs dans un tel ensemble 27, le sommet 30 de l'élément pivot 5, la zone de réception 25 et la première paroi 29a de la creusure 26 sont configurées pour définir l'espace de stockage 33 du liquide lubrifiant 31. Plus précisément, l'agencement de ce sommet 30, de la zone de réception 25 et de la première paroi 29a les uns par rapport aux autres, contribue à assurer le maintien du liquide lubrifiant 31 dans cet espace à partir de la combinaison :
- d'un phénomène physico-chimique appelé tension de surface de ce liquide lubrifiant 31 qui est lié aux interactions moléculaires de ce dernier ; avec
- un phénomène d'interaction se produisant aux interfaces entre le liquide 31, et les surfaces en contact avec ce liquide de respectivement le sommet 30 de l'élément pivot 5, de la zone de réception 25 et de la première paroi 29a de la creusure 26.

On comprend dans ces conditions que la configuration de ces surfaces respectives du sommet 30 de l'élément pivot 5, de la zone de réception 25 et de la première paroi 29a de la creusure 26 entre elles, permet à ces surfaces d'interagir conjointement avec ce liquide 31 afin d'engendrer de tels phénomènes qui contribuent ainsi à contenir ce liquide 31 dans cette espace de stockage 33. Plus précisément, l'orientation de ces surfaces entre elles et l'écart E défini entre la surface du sommet 30 et la portion de la face interne 14a constituée de la zone de réception 25 et de la première paroi 29a, permettent à ces surfaces d'interagir conjointement avec ce liquide 31 afin d'engendrer de tels phénomènes. On notera en particulier que cet écart E est croissant en partant du trou central 17 de l'élément de pivot 5 vers sa périphérie. Autrement dit, cet écart E augmente à mesure que l'on s'éloigne radialement de l'axe A4 de l'élément pivot 5 qui traverse le trou central 17 de cet élément 5 en direction de sa périphérie.

Ce liquide 31 ainsi maintenu dans cet espace de stockage 33, participe à assurer une lubrification continue/permanente/constante du pivot d'axe 32 positionnée dans cet ensemble 27. De plus, on notera qu'un tel espace de stockage 33 est apte contenir ce liquide 31 même lors d'une variation de volume de cet espace pouvant résulter du déplacement de l'axe dans l'ensemble 27 lorsque la pièce d'horlogerie vient à subir un choc.

Ainsi que nous l'avons évoqué précédemment, la partie centrale référencée 13a comprend le sommet 13d et la cavité 15 respectivement compris dans la face externe 14b et la face interne 14a de l'élément contre-pivot 4. Ce sommet 13d est configuré/conformé pour s'introduire dans le premier organe élastique 3 en particulier dans l'espace défini dans ce dernier qui est délimité par les éléments de liaison 11c de ce premier organe élastique 3 et ce, en particulier lors d'un choc sensiblement axial susceptible d'être subi par la pièce d'horlogerie.

S'agissant de la partie périphérique 13b, elle comporte une base de support 13e et une zone de dégagement 13f respectivement comprises dans la face interne 14a et la face externe 14b de l'élément contre-pivot 4. La base de support 13e comporte une deuxième zone de maintien 23a de l'élément de contre-pivot 4. Cette zone de maintien 23a est configurée pour prendre appui directement sur un pourtour d'une face supérieure plane du deuxième organe élastique 6. Dans la face interne 14a, cette zone de maintien 23a est reliée par une partie de liaison 23b à la deuxième paroi 29b de la creusure 26. Cette partie de liaison 23b forme avec la zone de maintien 23a un angle aigu agencé en regard de l'élément pivot 5 et du deuxième organe élastique 6.

Une telle partie de liaison 23b forme aussi avec la deuxième paroi 29b un angle obtus agencé en regard de l'élément pivot 5 et du deuxième organe élastique 6.

Dans une variante, la deuxième zone de maintien 23a est configurée pour prendre appui directement sur tout le pourtour de la face supérieure plane du deuxième organe élastique 6. Cette deuxième zone de maintien 23a est de préférence plane. Dans cette configuration, la deuxième zone de maintien 23a prend appui uniquement sur ce pourtour de la face supérieure plane du deuxième organe élastique 6 sur l'action de la force notamment la force axiale, appliquée par le premier élément élastique 3 sur la première zone de maintien de l'élément de contre-pivot.

S'agissant de la zone de dégagement 13f, elle est configurée pour coopérer avec le premier organe élastique 3 lors d'un choc subi par la pièce d'horlogerie. En effet, une telle zone de dégagement 13f est plus précisément définie sur une portion de la face externe 14b de l'élément de contre-pivot 4 localisée dans cette partie périphérique 13b. Dans cette configuration, cette zone de dégagement 13f est apte à coopérer avec les éléments de liaison 11c et les éléments de fixation 11a afin de limiter le déplacement axial de l'axe du composant horloger lors d'un choc notamment d'un choc sensiblement axial et fort.

Un tel élément de contre-pivot 4 peut être par exemple une pierre contre-pivot en pierre précieuse synthétique ou non, en matériau mono- ou polycristallin, tel que le rubis ou la zircone, un élément en matière métallique ou en matière à base de silicium (telle que le silicium mono- ou polycristallin, son oxyde, son nitrure, son carbure, également mono- ou polycristallin). Le corps de cet élément de contre-pivot 4 lorsqu'il est un minéral présente une dureté supérieure ou égale à 7, et de préférence supérieur ou égal à 9 sur une échelle de dureté de Mohs. Si cet élément de contre-pivot 4 est métallique, sa dureté mesurée en dureté Vickers est comprise entre 150 HV et 450 HV et de préférence entre 200 HV et 390 HV.

On notera que l'élément de contre-pivot 4 est de préférence transparent ou translucide afin notamment de permettre un contrôle aisé de la quantité de liquide lubrifiant 31 présente dans l'ensemble 27 formant réservoir, au travers du premier orifice 9a du palier 1.

On notera en référence à la figure 3 que dans cet élément de contre-pivot 4, les première et deuxième zones de maintien ainsi que la zone de réception 25 sont comprises dans des plans distincts P1, P2, P3 qui sont parallèles ou sensiblement parallèles entre eux. De tels plans P1, P2, P3 sont perpendiculaires ou sensiblement perpendiculaires aux axes A1, A2 A3, A4, A5, A6, A7.

Dans cet ensemble 27, l'élément de pivot 5 est prévu pour pivoter l'axe du composant horloger. Cet élément de pivot 5 comprend un trou central 17 pour recevoir cet axe du composant horloger et en particulier la partie terminale 32 de cet axe. Cet élément de pivot 5 est agencé de manière amovible dans une zone centrale du deuxième organe élastique 6 en étant positionné en regard du deuxième orifice 9b par lequel l'axe du composant horloger est susceptible d'être introduit dans ledit trou traversant 8. Un tel élément de pivot 5 comprend des surfaces supérieure 18a, latérale 18b et inférieure 18c, avec la surface latérale 18b reliant ces surfaces supérieure et intérieure 18a, 18c entre elles. Dans cette configuration, la surface supérieure 18a de cet élément 5 est disposée en regard de la face interne 14a de l'élément de contre-pivot 4 et la surface inférieure 18c en regard du deuxième orifice 9b. Plus précisément, cet élément de pivot 5 comprend une partie faisant saillie du deuxième organe élastique 6 qui est agencée dans la cavité 15 de l'élément de contre-pivot 4 avec la surface supérieure 18a qui est positionnée au voisinage de la zone de réception 25 de cette cavité 15.

Un tel élément de pivot 5 aussi appelé « *coussinet* », peut être une pierre percée classiquement en pierre précieuse synthétique ou en matériau non mono- ou polycristallin, tel que le rubis ou la zircone ou en une matière à base de silicium (telle que le silicium mono- ou polycristallin, son oxyde, son nitrure, son carbure, également mono- ou polycristallin) ou encore être une bague en matière métallique.

Dans cet ensemble 27, le deuxième organe élastique 6 est agencé/monté fixe dans le trou traversant 8 et donc dans le corps de palier 2. Dans ce trou traversant 8, ce deuxième organe élastique 6 est disposé sur une portée 19 comprise sur la paroi périphérique 20 de ce trou 8. On notera que cette portée 19 est située au fond de l'orifice 9a et est orthogonale à la surface de la paroi périphérique 20. De plus une telle portée 19 permet d'assurer un montage correct de ce deuxième organe élastique 6 dans le corps de palier 2 ainsi qu'un alignement de l'axe central A7 de ce deuxième organe 6 avec l'axe A1 de ce palier 2. Dans cet assemblage 10, le deuxième organe élastique 6 est configuré pour se déformer essentiellement radialement par rapport à l'axe de révolution A3 du trou traversant 8. Autrement dit, ce deuxième organe 6 est configuré pour réaliser un recentrage radial de l'axe du composant horloger toujours au même endroit en étant construit de manière à absorber les chocs radiaux.

Plus précisément, ce deuxième organe élastique 6 comprend la partie de liaison 21a à la paroi périphérique 20 du trou traversant 8, et une partie de fixation 21b de l'élément de pivot 5 dans la zone centrale de cet organe 6, lesdites parties de liaison et de fixation 21a, 21b étant reliées l'une à l'autre par au moins un élément élastique 21c de ce deuxième organe élastique 6. On notera que les parties de liaison et de fixation 21a, 21b sont des parties rigides de cet organe 6 en comparaison avec l'élément élastique 21c. Ces parties de liaison et de fixation 21a, 21b sont susceptibles de se déformer élastiquement lorsqu'elles sont sous contraintes.

Ledit au moins un élément élastique 21c est configuré pour assurer la déformation radiale du deuxième organe élastique 6 en contrôlant le déplacement de la partie de fixation 21b relativement à la partie de liaison 21a lors de chocs subis par le mouvement. Autrement dit, l'élément élastique 21c est configuré pour placer radialement par rapport à l'axe de révolution référencé A3, la partie de liaison 21a ou l'élément de pivot 5 ou encore l'axe du composant horloger dans sa position initiale ou de repos en réponse à des chocs.

Ce deuxième organe élastique 6 comprend aussi des faces supérieure et inférieure planes qui sont de préférence sensiblement parallèles entre elles.

La partie de liaison 21a forme une paroi périphérique extérieure de ce deuxième organe élastique 6. Dans cette configuration, lorsque le deuxième organe élastique 6 est monté dans le trou traversant 8, une surface latérale 22a de cette paroi périphérique extérieure, et donc de cette partie de liaison 21a, est en appui sur toute ou partie de la paroi périphérique 20 de ce trou 8. En effet, cette partie de liaison 21a est configurée pour se déformer élastiquement lors de l'insertion du deuxième organe élastique 6 dans le trou traversant 8. Ainsi cette partie de liaison 21a est alors apte à prendre appui sur la paroi périphérique 20 du trou 8 à partir de sa surface latérale 22a. À titre d'exemple, le deuxième organe élastique 6 peut être inséré par chassage dans ce trou traversant 8.

Cette partie de liaison 21a comprend également une surface de contact 22b qui est configurée pour coopérer avec la portée 19 comprise dans le trou traversant 8. En référence à l'exemple cité précédemment, on notera que le deuxième organe élastique 6 est inséré par chassage dans le trou traversant 8 jusqu'à venir en butée contre la portée 19 du trou traversant 8 par l'intermédiaire de la surface de contact 22b de la partie de liaison 21a. On notera que cette surface de contact 22b est comprise sur la face inférieure plane de ce deuxième organe 6.

On comprend donc qu'une telle partie de liaison 21a permet d'agencer/monter le deuxième organe élastique 6 fixe dans le trou traversant 8. Autrement dit, cette partie de liaison 21a contribue à assurer une fixation ou un maintien du deuxième organe élastique 6 qui est suffisamment résistant (e) pour éviter tout déplacement relatif axial, radial et/ou angulaire de ce deuxième organe 6 par rapport à l'axe de révolution A3 du trou 8.

On notera que cette partie de liaison 21a fait partie des zones de montage 11a, 21a, 22a, 22b de l'assemblage compact 10 dans le corps de palier 2. Autrement dit, la surface de contact 22b et la surface latérale 22a de cette partie de liaison 21a sont comprises dans ces zones de montage 11a, 21a, 22a, 22b.

La partie de liaison 21a comprend aussi une surface de support 22c formant/comprenant le pourtour de la face supérieure plane qui est configurée pour coopérer avec la deuxième zone de maintien 23a de l'élément de contre-pivot 4. En effet, la base 13b de l'élément de contre-pivot 4 est apte à prendre appui directement sur cette surface de support 22c. Dans la partie de liaison 21a, cette surface de support 22c est positionnée au-dessus ou à l'aplomb de la surface de contact 22b. De plus cette surface de support 22c est sensiblement parallèle la surface de contact 22b.

Ainsi que nous l'avons évoqué le deuxième organe élastique 6 comprend aussi une partie de fixation 21b de l'élément de pivot 5 dans la zone centrale de ce deuxième organe 6. Cette partie de fixation 21b comprend une paroi périphérique intérieure 34 de ce deuxième organe élastique 6. L'élément de pivot 5 peut être une pièce rapportée à ce deuxième organe 6 avec sa surface latérale 18b qui est configurée pour être en tout ou partie liée à cette paroi périphérique intérieure 34. Une telle liaison peut être réalisée par chassage, collage ou encore soudage. On notera que la surface de cette paroi périphérique intérieure 34 comprend des protubérances/reliefs participant à la fixation de l'élément de pivot 5 dans la zone centrale de ce deuxième organe 6.

On notera que dans une variante, cet élément de pivot 5 peut être une partie intégrante de ce deuxième organe 6 en étant venue de matière avec la partie de fixation 21b. Dans cette configuration, la zone centrale de ce deuxième organe 6 est alors considérée comme étant/formant cet élément de pivot 5.

Ce deuxième organe élastique 6 peut être réalisé par micro-fabrication et ce, par la mise en oeuvre d'un procédé de gravure ionique réactive profonde (habituellement désignée par son acronyme anglais « DRIE ») pour un organe 6 comprenant notamment du silicium, ou encore par un procédé LIGA tel que l'UV-LIGA pour un organe 6 à base, par exemple, de nickel.

Ainsi un tel palier 1 selon l'invention présente un encombrement faible/réduit en comparaison avec des paliers de l'état de la technique et ce, sans conséquence sur le fonctionnement de ce palier 1. Un tel encombrement réduit est notamment conféré par l'assemblage compact 10 formé par les premier et deuxième organes élastiques 3, 6 et les éléments de contre-pivot et de pivot 4, 5, et plus précisément par :
- la forme particulière de l'élément de contre-pivot 4 qui autorise un déplacement de la partie centrale 13a de cet élément 4, ici le sommet 13d, dans le premier orifice 9a du trou traversant 8 du corps de palier 2 ;
- la forme particulière de l'élément de contre-pivot 4 qui autorise un appui de sa base 13b directement sur la face supérieure plane du deuxième organe élastique 6 à l'aplomb de la portée 19 ;
- la présence d'une cavité 15 dans la face interne 14a de l'élément de contre-pivot 4 dans laquelle une partie de l'élément de pivot 5 est susceptible d'être agencée ;
- la forme particulière de la creusure 26 configurée pour garantir une quantité de lubrification correcte dans toutes les conditions de fonctionnement/choc du mouvement ;
- le positionnement de l'élément de pivot 5 dans une zone centrale du deuxième organe élastique 6 et ce, avec une partie du corps de cet élément 5 qui est comprise dans l'épaisseur de ce deuxième organe élastique 6.

On notera que dans ce palier 1, l'élément de contre-pivot 4 en prenant appui sur la face supérieure du deuxième organe élastique 6, exerce uniquement une force axiale et élastique sur tout le pourtour de la face supérieure plane de cette deuxième organe élastique 6 sous l'action des éléments de contrainte 11b en appui sur le sommet 13d de l'élément de contre-pivot 4. Cette force est alors appliquée par la zone de maintien 23a de l'élément de contre-pivot 4 sur la surface de support 22c formant ledit pourtour et ce, à l'aplomb de la portée 19 du trou traversant 8. Dans ce contexte, on comprend que l'élément de contre-pivot 4 ne prend pas appui sur la paroi périphérique 20.

On notera en outre qu'il faut entendre par choc sensiblement axial un choc qui est « strictement axial » ou « essentiellement axial » ou en « partie axial ». De même, un choc sensiblement radial doit être compris comme étant un choc qui est « strictement radial » ou « essentiellement radial » ou « en partie radial ».

Par ailleurs dans cette description par « sensiblement parallèle », on entend « strictement parallèle ou essentiellement parallèle ».

Ainsi, un tel palier 1 participe à assurer un recentrage/repositionnement axial et radial de l'axe d'un composant horloger dans sa position repos après un choc ou une accélération subi (e) par la pièce d'horlogerie sans péjorer la lubrification du pivot dudit axe.

## Revendications

1. Palier (1) pour un axe d'un composant horloger comprenant un corps de palier (2) comportant une enceinte délimitée par une paroi périphérique (20) dudit palier formant un trou traversant (8), ledit trou (8) comprenant un assemblage compact (10) sous contrainte comportant un premier organe élastique (3) et un ensemble (27) comportant un espace de stockage (33) de fluide (31) constitué d'un deuxième organe élastique (6), d'un élément de pivot (5) et d'un élément de contre-pivot (4), ledit premier organe élastique (3) étant monté dans un premier orifice (9a) du trou traversant (8) en étant fixé dans des ouvertures traversantes ménagées dans ladite paroi périphérique, ledit premier organe (3) étant configuré pour au moins amortir élastiquement des chocs axiaux, et dans ledit ensemble (27) :
- le deuxième organe élastique (6) est agencé entre le premier organe élastique (3) et un deuxième orifice (9b) dudit trou (8), ledit deuxième organe (6) étant configuré pour au moins amortir élastiquement des chocs radiaux ;
- l'élément de pivot (5) est configuré pour pivoter ledit axe du composant horloger, ledit élément (5) étant agencé dans une zone centrale du deuxième organe élastique (6) en étant positionné en regard du deuxième orifice (9b) par lequel ledit axe dudit composant est susceptible d'être introduit dans ledit trou (8) ; et
- l'élément de contre-pivot (4) est intercalé entre les premier et deuxième organes élastiques (3, 6) qui est configuré pour réceptionner une partie terminale (32) dudit axe du composant, cet élément de contre-pivot (4) comprenant un corps monobloc formé d'une partie centrale (13a) et d'une partie périphérique (13b), la partie centrale (13a) comprenant première zone de maintien de ce corps dans le corps de palier (2) qui est configurée pour coopérer avec le premier organe élastique (3) ;
dans ce palier seul le deuxième organe élastique (6) de cet assemblage (10) est fixé à ladite paroi périphérique (20).

2. Palier (1) selon la revendication précédente, dans lequel la partie centrale (13a) de l'élément de contre-pivot (4) comprend une cavité (15) agencée en regard de l'élément de pivot (5), une section de la cavité (15) ayant une de forme essentiellement similaire à celle de la lettre M.

3. Palier (1) selon l'une quelconque des revendications précédentes, dans lequel la partie centrale (13a) de l'élément de contre-pivot (4) comprend une cavité (15) agencée en regard de l'élément de pivot (5), ladite cavité (15) comprenant :
- une zone de réception (25) plane d'une extrémité (32 dudit axe (28) comprise dans une partie centrale (13a) de cette cavité (15) ; et
- une creusure (26) comportant des première et deuxième parois (19a, 19b), ladite creusure (26) entourant la zone de réception (25).

4. Palier (1) selon la revendication précédente, dans lequel la zone de réception (25) plane est agencée au-dessus de l'élément de pivot (5) en recouvrant partiellement son sommet (30), notamment une partie centrale de ce sommet (30).

5. Palier (1) selon l'une quelconque des revendications 3 et 4, dans lequel la creusure (26) comprend une première paroi (29a) agencée au-dessus de l'élément pivot (5) en recouvrant partiellement son sommet (30), notamment une partie périphérique de ce sommet (30).

6. Palier (1) selon l'une quelconque des revendications 3 à 5, dans lequel la zone de réception (25) et une première paroi (29a) de la creusure (26) forme un angle aigu (α) agencé en regard d'une deuxième paroi (29b) de cette creusure (26).

7. Palier (1) selon l'une quelconque des revendications 3 à 6, dans lequel les première et deuxième parois (19a, 19b) de ladite creusure (26) forment un angle obtus agencé en regard de l'élément pivot (5) et du deuxième organe élastique (6).

8. Palier (1) selon l'une quelconque des revendications 3 à 7, dans lequel l'espace de stockage (33) de fluide (31) forme une interface des éléments de contre-pivot (4) et de pivot (5).

9. Palier (1) selon l'une quelconque des revendications 3 à 8, dans lequel l'espace de stockage (33) de fluide (31), notamment d'un liquide lubrifiant, est défini entre le sommet (30) de l'élément pivot (5), la zone de réception (25) et la première paroi (29a) de la creusure (26).

10. Palier (1) selon l'une quelconque des revendications précédentes, dans lequel la partie périphérique (13b) comprend une deuxième zone de maintien (23a) du corps de l'élément de contre-pivot (4) dans le corps de palier (2), cette deuxième zone de maintien (23a) étant configurée pour prendre appui sur tout un pourtour d'une face supérieure plane du deuxième organe élastique (6).

11. Palier (1) selon la revendication précédente, dans lequel la deuxième zone de maintien (23a) prend appui uniquement sur le pourtour de la face supérieure plane du deuxième organe élastique (6) sous l'action d'une force appliquée par le premier élément élastique (3) sur la première zone de maintien.

12. Palier (1) selon l'une quelconque des revendications 10 et 11, dans lequel les première et deuxième zones de maintien ainsi que la zone de réception (25) sont comprises respectivement dans des plans distincts (P1, P2, P3) qui sont parallèles entre eux.

13. Palier (1) selon l'une quelconque des revendications précédentes, dans lequel la partie centrale (13a) et la partie périphérique (13b) forment respectivement un sommet (13d) et une base (13b) de l'élément de contre-pivot (4).

14. Palier (1) selon l'une quelconque des revendications précédentes, dans lequel l'élément de contre-pivot (4) est monté mobile axialement dans le trou traversant (8) par rapport à un axe de révolution (A3) de ce trou (8).

15. Palier (1) selon l'une quelconque des revendications précédentes, dans lequel la partie centrale (13a) de l'élément de contre-pivot (4) est configurée pour s'introduire dans le premier orifice (9a) du trou traversant (8) lors d'un choc susceptible d'être subi par le composant horloger.

16. Palier (1) selon l'une quelconque des revendications précédentes, dans lequel la partie périphérique (13b) de l'élément de contre-pivot (4) comprend une zone de dégagement (13f) configurée pour coopérer avec le premier organe élastique (3) lors d'un choc susceptible d'être subi par le composant horloger.

17. Palier (1) selon l'une quelconque des revendications précédentes, dans lequel la partie de l'élément de pivot (5) agencée dans la cavité (15) fait saillie de la zone centrale du deuxième organe élastique (6), cette partie comprenant une surface externe (18a) qui est positionnée au voisinage de la zone de réception (25) et d'une première paroi (29a) de la cavité (15).

18. Palier (1) selon l'une quelconque des revendications précédentes, dans lequel le premier organe élastique (3) est configuré pour se déformer essentiellement axialement par rapport à un axe de révolution (A3) du trou traversant (8).

19. Palier (1) selon l'une quelconque des revendications précédentes, dans lequel le premier organe élastique (3) comprend des éléments de fixation (11a) de cet organe (3) dans le trou traversant (8) et des éléments de contrainte (11b) destinés à appuyer sur la première zone de maintien de la partie centrale (13a) de l'élément de contre-pivot (4) et des éléments de liaison (11c) reliant les éléments de contrainte (11b) et les éléments de fixation (11a) entre eux.

20. Palier (1) selon l'une quelconque des revendications précédentes, dans lequel le deuxième organe élastique (6) comprend une partie de liaison (21a) de cet organe (6) dans le trou traversant (8) et une partie fixation (21b) de l'élément de pivot (5) dans une zone centrale de cet organe (6), lesdites parties de liaison et de fixation (21a, 21b) étant reliées l'une à l'autre par au moins un élément élastique (21c) de cet organe (6).

21. Palier (1) selon l'une quelconque des revendications précédentes, dans lequel le deuxième organe élastique (6) est monté fixe dans le corps de palier (2).

22. Palier (1) selon l'une quelconque des revendications précédentes, dans lequel le deuxième organe élastique (6) est configuré pour se déformer essentiellement radialement par rapport à un axe de révolution (A3) du trou traversant (8).

23. Palier (1) selon l'une quelconque des revendications précédentes, dans lequel le corps de palier (2), le trou traversant (8), les premier et deuxième organes élastiques (3, 6), l'élément de contre-pivot (5) et l'élément de pivot ont des axes de révolution (A2, A3, A4, A5, A6, A7) qui sont confondues avec un axe central (A1) du palier (1).

24. Palier (1) selon l'une quelconque des revendications précédentes, dans lequel l'élément de contre-pivot (4) est fabriqué en un matériau transparent ou translucide.

25. Palier (1) selon l'une quelconque des revendications précédentes, dans lequel la zone de réception (25) est plane et polie.

26. Mouvement horloger muni d'un tel palier (1) pour un axe d'un composant horloger selon l'une quelconque des revendications précédentes.

27. Pièce d'horlogerie comprenant un mouvement horloger selon la revendication précédente.
